# EUROPÄISCHE PATENTSCHRIFT

(11) **EP 3 460 157 B1**
(45) Veröffentlichungstag und Bekanntmachung des Hinweises auf die Patenterteilung: **11.08.2021**
(21) Anmeldenummer: 17193021.7
(22) Anmeldetag: 25.09.2017
(51) Int. Cl.: E05F 3/22, E05B 65/08, E05C 17/28, E05C 17/56

(54) **FESTSTELLVORRICHTUNG**
LOCKING DEVICE
DISPOSITIF DE BLOCAGE

(43) Veröffentlichungstag der Anmeldung: 27.03.2019
(73) Patentinhaber: dormakaba Deutschland GmbH, 58256 Ennepetal (DE)
(72) Erfinder: BUSCH, Sven, 58256 Ennepetal (DE)
(74) Vertreter: Balder IP Law, S.L.

(56) Entgegenhaltungen:
- EP-A2- 2 636 824
- DE-A1- 4 305 710
- DE-A1- 4 426 430
- DE-A1-102005 020 997

## Beschreibung

Die folgende Erfindung betrifft eine Feststellvorrichtung zum Feststellen eines Türflügels in einer Feststellposition zwischen einer Offenposition und einer Schließposition, wobei der Türflügel mittels eines Gleitelementes, welches in einer Führungsschiene längsverschiebbar eingreift, zwischen der Offenposition und der Schließposition bewegbar führbar ist. Ferner betrifft die Erfindung eine Führungsschiene zum Führen eines Türflügels zwischen einer Offenposition und einer Schließposition, aufweisend wenigstens eine entsprechende Feststellvorrichtung. Feststellvorrichtungen für Türflügel sind grundsätzlich bekannt. Manche Feststellvorrichtungen werden direkt in einer Führungsschiene angeordnet, in welcher ein Gleitelement längsverschieblich aufgenommen ist, um die Bewegung des Türflügels zwischen einer Offenposition und einer Schließposition zu bestimmen. Eine solche Feststellvorrichtung ist bspw. aus der DE 196 96 294 C1 bekannt, die mittels eines Elektromagneten mit einem Anker in eine Wirkverbindung mit dem Gleitelement bringbar ist, um das Gleitelement festzuhalten. Dabei hat sich als Nachteil herausgestellt, dass die Feststellvorrichtung nicht überfahrbar ist. Weiterhin ist es von Nachteil, dass somit nur eine Position des Türflügels feststellbar ist. Des Weiteren ist es nachteilig, dass die Feststellvorrichtung die Führungsschiene im Querschnitt voll einnimmt. Wenn bspw. der Türflügel in einer Feststellposition zwischen einer Offenposition und einer Schließposition festgestellt wurde, kann er nicht weiter in die äußerste Offenposition bewegt werden. Beim Transportieren von sperrigen Objekten, bspw. bei einem Umzug, kann dies zu Schwierigkeiten führen.

Die Druckschrift EP2636824 offenbart ebenfalls eine Feststellvorrichtung für ein Türblatt, umfassend eine Führungsschiene, ein in der Führungsschiene linearbeweglich geführtes Bewegungselement, einen bezüglich der Führungsschiene ortsfesten Elektromagneten und ein vom Elektromagneten anziehbares Verriegelungselement, wobei das Verriegelungselement im Bewegungselement in einer senkrechten Verriegelungsrichtung linearbeweglich geführt ist. Für eine Feststellung des Bewegungselements wird beim Bestromen des Elektromagneten bzw. der Spule eine Verriegelungsplatte der Verriegelungsrichtung vom Elektromagneten angezogen. Die Verriegelungskante der Verriegelungsplatte geht dabei eine formschlüssige Verbindung mit dem Elektromagneten ein.

Es ist die Aufgabe der vorliegenden Erfindung, die voranstehend beschriebenen Nachteile bei einer Feststellvorrichtung zum Feststellen eines Türflügels in einer Feststellposition zwischen einer Offenposition und einer Schließposition zumindest zum Teil zu überwinden. Insbesondere ist es Aufgabe der vorliegenden Erfindung, eine Feststellvorrichtung zum Feststellen eines Türflügels in einer Feststellposition zwischen einer Offenposition und einer Schließposition bereitzustellen, die einfach und mit wenigen Bauteilen aufgebaut ist, die eine kostengünstige und einfache Montage der Feststellvorrichtung in einer Führungsschiene an einer Türzarge erlaubt und die eine erweiterte Funktionalität aufweist.

Voranstehende Aufgabe wird durch eine Feststellvorrichtung mit den Merkmalen des unabhängigen Anspruches 1 gelöst. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Feststellvorrichtung beschrieben sind, selbstverständlich auch in Zusammenhang mit der erfindungsgemäßen Führungsschiene und jeweils umgekehrt, sodass bezüglich der Offenbarung zu den einzelnen Erfindungsaspekten stets wechselseitig Bezug genommen wird bzw. werden kann.

Die Erfindung stellt eine Feststellvorrichtung zum Feststellen eines Türflügels in einer Feststellposition zwischen einer Offenposition und einer Schließposition bereit, wobei der Türflügel mittels eines Gleitelementes, welches in einer Führungsschiene längsverschiebbar eingreift, zwischen der Offenposition und der Schließposition bewegbar führbar ist, aufweisend: einen Elektromagneten mit einem Anker, der in eine mechanische Wirkverbindung mit dem Gleitelement zum Feststellen des Türflügels bringbar ist, um den Türflügel in der Feststellposition zwischen der Offenposition und der Schließposition anzuhalten, wobei in einem Betriebszustand des Elektromagneten das Gleitelement in der Führungsschiene feststellbar ist, und in einem Ruhezustand des Elektromagneten das Gleitelement in der Führungsschiene frei bewegbar ist. Hierzu ist es erfindungsgemäß vorgesehen, dass der Elektromagnet einen flachen Grundkörper aufweist, der in einem oberen Funktionsraum der Führungsschiene anordbar ist, sodass das Gleitelement im Betriebszustand des Elektromagneten in einem unteren Führungsraum der Führungsschiene vorbei an der Feststellvorrichtung bewegbar ist, um den Türflügel aus der Feststellposition in die Offenposition zu überführen.

Die Führungsschiene kann dabei an einer Türzarge angeordnet sein und eine horizontale Ausrichtung aufweisen. Das Gleitelement kann dabei mit einem Hebelelement zusammenwirken, welches rotationsbeweglich mit dem Gleitelement verbunden ist. Ein anderes Ende des Hebelelementes kann rotationsbeweglich am Türflügel gelagert sein. An diesem Ende kann das Hebelelement zudem mit einem Antrieb oder mit einer zumindest teilautomatischen Vorrichtung zum Antreiben des Türflügels zwischen der Offenposition und der Schließposition rotationsbeweglich verbunden sein. Das Gleitelement kann längsverschieblich in der Führungsschiene gleiten und somit den Türflügel bei seiner Bewegung zwischen der Offenposition und der Schließposition stützen. Ferner ist es denkbar, dass das Gleitelement federbelastet ausgestaltet und durch eine Feder führbar sein kann.

Die Führungsschiene weist dabei zwei Räume auf, einen oberen Funktionsraum zur Aufnahme der erfindungsgemäßen Feststellvorrichtung und einen unteren Führungsraum zum Führen des Gleitelementes. Dabei kann das Gleitelement beim ausgeschalteten Elektromagneten hin und zurück vorbei an der Feststellvorrichtung gleiten. Beim eingeschalteten Elektromagneten kann das Gleitelement nur in Richtung aus der Feststellposition in die Offenposition des Türflügels vorbei an Feststellvorrichtung gleiten. Aus der äußersten Offenposition des Türflügels kommt jedoch das Gleitelement nicht an der Feststellvorrichtung vorbei, zumindest solange der Elektromagnet sich im Betriebszustand befindet.

Dabei kann im Ruhezustand des Elektromagneten der Anker vollständig innerhalb des Funktionsraumes verstaut sein, um den Führungsraum nicht zu betreten und die Bewegung des Gleitelementes darin nicht zu beeinträchtigen. Im Betriebszustand des Elektromagneten kann der Anker zumindest zum Teil in den Führungsraum eingreifen und/oder zumindest von einer Seite am Gleitelement zur Auflage kommen, um die Bewegung des Gleitelementes aus der Feststellposition in die Schließposition zu verhindern. Der Anker kann wiederum lediglich als ein Übertragungsglied zu einem Sperrelement sein, der beim eingeschalteten Elektromagneten in den Führungsraum eingreifen kann, um das Gleitelement zumindest von einer Seite festzuhalten.

Der Erfindungsgedanke liegt dabei darin, dass der Elektromagnet derart ausgestaltet ist und einen derartig flachen Grundkörper aufweist, dass der Elektromagnet nur einen oberen Teil der Führungsschiene im Funktionsraum einnimmt, und dass im Ruhezustand des Elektromagneten das Gleitelement ungehindert unterhalb des Elektromagneten verfahren kann, und zwar hin und zurück vorbei an der Feststellvorrichtung. Somit kann der Vorteil erreicht werden, dass die Feststellvorrichtung überfahrbar ist. Weiterhin ist es von Vorteil, dass somit mehrere unterschiedliche Positionen des Türflügels feststellbar ausgeführt sein können. Hierzu müsste jeweils eine erfindungsgemäße Feststellvorrichtung in einer entsprechenden Position in der Führungsschiene angeordnet werden. Außerdem ist es vorteilhaft, dass die Feststellvorrichtung ausreichend Freiraum in der Führungsschiene lässt, um das Gleitelement vorbei an der Feststellvorrichtung zu lassen. Außerdem kann die Feststellvorrichtung aufgrund ihrer Baugröße nachträglich in vorhandenen Führungsschienen montiert werden, um die Führungsschienen aufzurüsten. Wenn bspw. der Türflügel mithilfe der erfindungsgemäßen Feststellvorrichtung in der Feststellposition festgestellt wurde, die zwischen der Offenposition und der Schließposition liegt, kann der Türflügel ungehindert in die Offenposition bewegt werden, und zwar ungeachtet des Zustandes des Elektromagneten. Beim Transportieren von sperrigen Objekten durch eine Türöffnung kann ein Benutzer, bspw. ein Umzugshelfer, ohne die zu transportierenden Objekte abstellen zu müssen, den Türflügel, bspw. mit einer Schulter, in Richtung der Offenposition aufdrücken.

Somit wird eine verbesserte Feststellvorrichtung zum Feststellen eines Türflügels in einer Feststellposition zwischen einer Offenposition und einer Schließposition bereitgestellt, die über einen einfachen Aufbau mit wenigen Bauteilen verfügt, die eine kostengünstige und einfache Montage der Feststellvorrichtung in einer Führungsschiene an einer Türzarge erlaubt und die eine erweiterte Funktionalität aufweist, weil die Feststellposition überfahrbar ist.

Ferner kann die Erfindung bei einer Feststellvorrichtung vorsehen, dass der Grundkörper eine Höhe aufweist, die ca. 25% bis ca. 50%, vorzugsweise ca. 40% der Höhe der Führungsschiene beträgt, und/oder dass der Grundkörper eine Länge aufweist, die ca. 2 bis ca. 10, vorzugsweise ca. 7 Mal größer ist als seine Höhe. Dabei erkennt die Erfindung, dass der Bauraum in der Führungsschiene zwar in der vertikalen Richtung begrenzt ist, aber nicht in der horizontalen Richtung entlang der Führungsschiene. Um den Bauraum innerhalb der Führungsschiene auszunutzen, kann der Elektromagnet in die Länge gezogen werden, wodurch dessen Bauhöhe reduziert werden kann. Somit kann über die Länge des Elektromagneten eine ausreichende Haltekraft für das Gleitelement erzeugt werden, wobei über die geringe Höhe des Elektromagneten dieser im oberen Funktionsraum der Führungsschiene angeordnet werden kann. Somit kann das Gleitelement unterhalb des Elektromagneten im unteren Führungsraum der Führungsschiene verfahren, ohne dass der Elektromagnet dem Gleitelement im Wege steht. Lediglich im Betriebszustand des Elektromagneten kann der Anker derart angesteuert werden, um auf ein Sperrelement einzuwirken oder selbst zumindest zum Teil in den Führungsraum einzudringen und das Gleitelement von nur einer Seite der Führungsschiene anzuhalten.

Erfindungsgemäß ist der Elektromagnet als ein Haftmagnet ausgeführt. Ein Haftmagnet weist vorteilhafterweise eine begrenzte Feststellweite auf. Dies ist vorteilhaft, um das Gleitelement nur bei einer unmittelbaren Annährung an die Feststellvorrichtung zu beeinflussen. Zudem ist eine begrenzte Feststellweite vorteilhaft, um die elektronischen und/oder elektrischen Komponenten des Türflügels, wie z. B. ein Antrieb und/oder diverse Sensoren und/oder eine Steuereinheit, in deren Funktionsweise nicht zu beeinträchtigen.

Des Weiteren kann die Erfindung bei einer Feststellvorrichtung vorsehen, dass der Elektromagnet aus mindestens zwei nebeneinander angeordneten Spulen zusammengesetzt ist. Somit kann der Vorteil erreicht werden, dass die Haltekraft des Elektromagneten an eine spezielle Ausführung des Türflügels, der zargenseitigen Führungsschiene, eines Antriebes und/oder eines Einsatzortes des Türflügels eingestellt, bspw. vergrößert, werden kann. Somit kann dem Grunde nach baugleiche Feststellvorrichtungen für unterschiedliche Anwendungen bereitgestellt werden, die nach Art eines Bausatzes zusammengestellt werden kann, um je nach der Anzahl der nebeneinander angeordneten Spulen eine gewünschte Haltekraft einzustellen. Bei einer bestimmten Größe und Anzahl der Spulen kann beim Elektromagneten eine Aufmagnetisierung auftreten. Vorteilhafterweise kann diese Anzahl an Spulen bevorzugt angewendet werden, um bei einer bestimmten Größe der einzelnen Spulen eine maximale Haltekraft einzustellen.

Zudem kann die Erfindung bei einer Feststellvorrichtung vorsehen, dass der Elektromagnet endseitig mindestens eine elektrisch isolierende Abdeckscheibe aufweist, um einen Magnetfluss zu gestalten und eine Feststellweite des Elektromagneten zu bestimmen. Somit kann der Vorteil erreicht werden, dass die Feststellweite des Elektromagneten auf eine bestimmte, ggf. anwendungsspezifische Weite eingestellt werden kann. Mit einer axial angeordneten Abdeckscheibe kann zudem die Eindringtiefe des elektromagnetischen Feldes in den Anker beeinflusst werden. Vorteilhafterweise kann dadurch ein Haftmagnet realisiert werden, der eine Anziehungskraft nur über eine bestimmte Feststellweite generiert. Somit kann die Wirkung des Elektromagneten kontrolliert werden. Außerdem kann somit verhindert werden, dass das Magnetfeld unerwünscht elektronische und/oder elektrische Bauteile beeinflusst, die in der Nähe der Feststellvorrichtung angeordnet sind.

Außerdem kann die Erfindung bei einer Feststellvorrichtung vorsehen, dass der Anker hülsenartig, vorzugsweise mit einer Ankerplatte und einem Mantelelement, ausgebildet ist, um den Elektromagneten axial und zumindest zum Teil radial einzugrenzen. Insbesondere bei einem Haftmagneten kann dies von Vorteil sein, um die Haltekraft trotz einer geringen Feststellweite zu erhöhen. Dadurch kann ein zuverlässiger Halt für das Gleitelement bei einer präzise eingestellten Position in der Führungsschiene geschaffen werden.

Ferner kann die Erfindung bei einer Feststellvorrichtung vorsehen, dass der Elektromagnet oder der Anker einen, vorzugsweise federelastisch mit einer Lösekraft belasteten und/oder elastischen, Stößel aufweist, um den Anker beim Überführen des Elektromagneten aus dem Betriebszustand in den Ruhezustand entgegen einer Restmagnetisierung im Anker vom Elektromagneten zu lösen. Somit kann der Vorteil erreicht werden, dass ein Auflösen der Wirkung des Elektromagneten auf den Anker unverzüglich bzw. schnell erfolgen kann. Dadurch kann die Funktionsweise der Feststellvorrichtung verbessert und die Benutzerfreundlichkeit erhöht werden.

Weiterhin kann die Erfindung bei einer Feststellvorrichtung vorsehen, dass der Elektromagnet eine Spule aufweist, deren Windungen um eine Hochachse des Elektromagneten bzw. der Führungsschiene angeordnet sind. Dadurch kann der Vorteil erreicht werden, dass eine beinah beliebig hohe Haltekraft ungeachtet einer geringen, verfügbaren Bauhöhe realisiert werden kann. Dabei kann der Bauraum entlang der Führungsschiene nahezu unbegrenzt ausgenutzt werden, um die Windungen des Elektromagneten um eine Hochachse des bzw. der Führungsschiene anzuordnen. Dabei wird eine Haltekraft erzeugt, die senkrecht zur Erstreckungsrichtung der Führungsschiene verläuft. Um die Haltekraft auf den Anker zu übertragen, kann der Anker unterhalb des Elektromagneten angeordnet sein. Dies ist aber ohne Weiteres möglich, da die Windungen des Elektromagneten nur einen geringen Platz in der Horizontalen beanspruchen.

Vorteilhafterweise kann der Anker einen flächigen Körper aufweisen, der parallel zur Längserstreckungsrichtung des Elektromagneten angeordnet ist. Dadurch wird die Haltekraft des Elektromagneten mit Windungen um eine Hochachse des Elektromagneten optimal auf den Anker übertragen. Um die Bewegung des Ankers entlang der Führungsschiene zu stoppen, wirkt die Haltekraft eines solchen Elektromagneten wie ein Reibschluss. Mit einer entsprechenden Anzahl an Windungen und bei einem entsprechend langen Anker kann der Reibschluss eine zuverlässige Haltekraft am Anker realisieren. Somit kann nicht nur der verfügbare Bauraum innerhalb der Führungsschiene auf eine vorteilhafte Weise ausgenutzt werden, sondern eine Haltekraft ohne eine Aufmagnetisierung bereitgestellt werden.

Des Weiteren kann die Erfindung bei einer Feststellvorrichtung vorsehen, dass der Elektromagnet als ein Läufer eines Linearmotors ausgebildet ist, um die Bewegung des Ankers aktiv anzusteuern. Aktiv bedeutet, dass die Position des Ankers variabel in beide Richtungen und vorzugsweise stufenlos eingestellt werden kann. Ferner kann somit je nach Wunsch und je nach Position des Türflügels eine stufenlos einstellbare Haltekraft realisiert werden. So kann bspw. bei geringen Öffnungswinkeln des Türflügels, die eine ebenfalls geringe Schließkraft am Türflügel generieren, eine ebenfalls geringe Haltekraft für den Anker ausreichen, um das Gleitelement in der entsprechenden Position innerhalb der Führungsschiene zuverlässig festzuhalten. Bei relativ weiten Öffnungswinkeln des Türflügels, die eine entsprechend höhere Schließkraft am Türflügel generieren, kann die Haltekraft erhöht werden, um sicherzustellen, dass ein Benutzer beim Vorbeigehen am Türflügel diesen zwar noch weiter in die Offenposition eindrücken kann, der Türflügel jedoch, sogar bei Schwung, an der Feststellvorrichtung stehen bleibt, ohne ungewollt zuzufallen und den Benutzer zu verletzen.

Zudem ist es im Rahmen der Erfindung bei einer Feststellvorrichtung denkbar, dass der Elektromagnet ein Gehäuse aufweist, welcher als ein magnetischer Rückschlusskörper ausgebildet ist. Dadurch kann der magnetische Fluss gestaltet und gelenkt werden, um eine präzise Wirkung des Elektromagneten zu generieren.

Weitere, die Erfindung verbessernde Maßnahmen werden nachstehend mit der Beschreibung der bevorzugten Ausführungsbeispiele der Erfindung anhand der Figuren näher dargestellt. Dabei ist zu beachten, dass die Figuren nur einen beschreibenden Charakter haben und nicht dazu gedacht sind, die Erfindung in irgendeiner Form einzuschränken. Es zeigen:
- Fig. 1a: einen Türflügel mit einer erfindungsgemäßen Feststellvorrichtung in einer Schließposition,
- Fig. 1b: einen Türflügel mit einer erfindungsgemäßen Feststellvorrichtung in einer Feststellposition,
- Fig. 1c: einen Türflügel mit einer erfindungsgemäßen Feststellvorrichtung in einer Offenposition,
- Fig. 2: eine Führungsschiene im Querschnitt mit einer erfindungsgemäßen Feststellvorrichtung,
- Fig. 3a: einen beispielhaften Elektromagneten einer Feststellvorrichtung in einer perspektivischen Ansicht,
- Fig. 3b: einen beispielhaften Elektromagneten einer Feststellvorrichtung in einer Frontansicht,
- Fig. 3c: einen beispielhaften Elektromagneten einer Feststellvorrichtung in einer Seitenansicht,
- Fig. 4: einen weiteren beispielhaften Elektromagneten einer Feststellvorrichtung in einer perspektivischen Ansicht,
- Fig. 5: einen weiteren beispielhaften Elektromagneten einer Feststellvorrichtung in einer perspektivischen Ansicht,
- Fig. 6: einen weiteren beispielhaften Elektromagneten einer Feststellvorrichtung in einer perspektivischen Ansicht,
- Fig. 7: einen weiteren beispielhaften Elektromagneten einer Feststellvorrichtung in einer perspektivischen Ansicht,
- Fig. 8: einen weiteren beispielhaften Elektromagneten einer Feststellvorrichtung in einer perspektivischen Ansicht,
- Fig. 9: einen weiteren beispielhaften Elektromagneten einer Feststellvorrichtung in einer perspektivischen Ansicht,
- Fig. 10: einen weiteren beispielhaften Elektromagneten einer Feststellvorrichtung in einer perspektivischen Ansicht, und
- Fig. 11: eine schematische Darstellung einer erfindungsgemäßen Führungsschiene.

In den unterschiedlichen Figuren sind gleiche Teile der Feststellvorrichtung 10 und der Führungsschiene 200 stets mit denselben Bezugszeichen versehen, weshalb diese in der Regel nur einmal beschrieben werden.

Die Figuren 1a, 1b und 1c zeigen einen Türflügel 100 zuerst in einer Schließposition I in der Ansicht der Figur 1a, danach in einer Feststellposition II in der Ansicht der Figur 1b und schließlich in einer Offenposition III in der Ansicht der Figur 1c. In der Offenposition III ist der Türflügel 100 am weitesten aufgeschwenkt.

Anhand der Figuren 1a, 1b und 1c ist es ersichtlich, dass eine erfindungsgemäße Feststellvorrichtung 10 an einer Führungsschiene 200 zum Führen eines Gleisteins 20 vorgesehen ist. Wie es insbesondere die Figur 1c zeigt ist die erfindungsgemäße Feststellvorrichtung 10 überfahrbar für das Gleitelement 20 in die Richtung aus der Feststellposition II in die Offenposition III. Aus der Feststellposition II in die Schließposition I ist die Feststellvorrichtung 10 bei einem ausgeschalteten Elektromagneten 11 überfahrbar. Beim eingeschalteten Elektromagneten 11 hält die Feststellvorrichtung 10 das Gleitelement 20 in einer entsprechenden Position in der Führungsschiene 200 fest, um den Türflügel 100 anzuhalten.

Die Führungsschiene 200 kann dabei an einer Türzarge 101 angeordnet sein und eine horizontale Ausrichtung aufweisen. Das Gleitelement 20 kann dabei mit einem Hebelelement 30 zusammenwirken, welches rotationsbeweglich mit dem Gleitelement 20 verbunden ist. Ein anderes Ende des Hebelelementes 30 kann rotationsbeweglich an einer nicht dargestellten zumindest teilautomatischen Vorrichtung zum Betätigen des Türflügels 100 gelagert sein. Das Gleitelement 20 kann längsverschieblich in der Führungsschiene 200 gleiten und somit den Türflügel 100 bei seiner Bewegung zwischen der Offenposition III und der Schließposition I stützen. Ferner kann das Gleitelement 20 federbelastet sein, bspw. von links nach rechts in der Ansicht der Figuren 1a bis 1c.

Die erfindungsgemäße Feststellvorrichtung 10 ist der Figur 2 dargestellt. Die Feststellvorrichtung 10 dient zum Feststellen des Türflügels 100 in der Feststellposition II (s. Figur 1b), die zwischen der Offenposition III (s. Figur 1c) und der Schließposition I (s. Figur 1a) liegt. Der Türflügel 100 ist mittels des Gleitelementes 20 zwischen der Offenposition III und der Schließposition I führbar, welches in der Führungsschiene 200 längsverschiebbar eingreift. Die erfindungsgemäße Feststellvorrichtung 10 umfasst einen Elektromagneten 11 mit einem Anker 12, der in eine mechanische Wirkverbindung mit dem Gleitelement 20 zum Feststellen des Türflügels 100 bringbar ist, um den Türflügel 100 in der Feststellposition II zwischen der Offenposition III und der Schließposition I anzuhalten. Hierbei ist das Gleitelement 20 in einem Betriebszustand 1 des Elektromagneten 11, welcher beispielhaft in der Figur 1b dargestellt ist, in der Führungsschiene 200 feststellbar. In einem Ruhezustand 2 des Elektromagneten 11 ist das Gleitelement 20 in der Führungsschiene 200 frei bewegbar. Der Ruhezustand 2 des Elektromagneten 11 kann bspw. in der Figur 1a angenommen werden. In der Figur 1c kann sich der Elektromagnet 11 sowohl im Betriebszustand 1 als auch im Ruhezustand 2 befinden. In den Betriebszustand 1 oder in den Ruhezustand 2 kann der Elektromagnet 11 durch Betätigen eines gemeinsamen und/oder jeweils eines nicht dargestellten Schalters überführt werden, der/die bspw. in der Führungsschiene 200 angeordnet sein kann/können. Der Betriebszustand 1 des Elektromagneten 11 ist beispielhaft mit einer durchgezogenen Linie in der Figur 3c dargestellt, wobei der Ruhezustand 2 des Elektromagneten 11 mit einer gestrichelten Linie in der Figur 3c angedeutet ist.

Die Figur 2 zeigt, dass der Elektromagnet 11 einen flachen Grundkörper M aufweist, der in einem oberen Funktionsraum 201 der Führungsschiene 200 anordbar ist, sodass das Gleitstück 20 im Betriebszustand 1 des Elektromagneten 11 in einem unteren Führungsraum 202 der Führungsschiene 200 vorbei an der Feststellvorrichtung 10 bewegbar ist, um den Türflügel 100 aus der Feststellposition II in die Offenposition III zu überführen.

Wie die Figur 2 verdeutlich, wird die Führungsschiene 200 in zwei Räume 201, 202 unterteilt, nämlich den oberen Funktionsraum 201 zur Aufnahme der erfindungsgemäßen Feststellvorrichtung 10 und den unteren Führungsraum 202 zum Führen des Gleitelementes 20. Die Höhe des Funktionsraumes 201 kann dabei ungefähr der Höhe des Führungsraumes 202 entsprechen. Dabei kann das Gleitelement 20 beim ausgeschalteten Elektromagneten 11 hin und zurück vorbei an der Feststellvorrichtung 10 gleiten. Beim eingeschalteten Elektromagneten 11 kann das Gleitelement 20 nur in Richtung aus der Feststellposition II in die Offenposition III des Türflügels 100 vorbei an Feststellvorrichtung 10 gleiten. Aus der äußersten Offenposition III des Türflügels 100 kommt jedoch das Gleitelement 20 nicht an der Feststellvorrichtung 10 vorbei, zumindest solange sich der Elektromagnet 11 im Betriebszustand 1 (s. die Ansicht der Figur 1b) befindet.

Dabei kann im Ruhezustand 2 des Elektromagneten 11 der Anker 12, der in der Figur 3c schematisch dargestellt ist, bewirken, dass ein nicht näher dargestelltes Sperrelement, vollständig innerhalb des Funktionsraumes 201 eintaucht, um den Führungsraum 202 nicht zu betreten und die Bewegung des Gleitelementes 20 darin nicht zu beeinträchtigen. Im Betriebszustand 1 des Elektromagneten 11 kann der Anker 12 bewirken, dass das Sperrelement zumindest zum Teil in den Führungsraum 202 eingreift und/oder zumindest von einer Seite am Gleitelement 20 zur Auflage kommt, um die Bewegung des Gleitelementes 20 aus der Feststellposition II in die Schließposition I zu verhindern.

Die Figur 2 verdeutlich den Erfindungsgedanken, gemäß welchem der Elektromagnet 11 derart mit einem flachen Grundkörper M ausgeführt ist, dass der Elektromagnet 11 nur den oberen Funktionsraum 201 der Führungsschiene 200 einnimmt, und dass im Ruhezustand 2 des Elektromagneten 11 das Gleitelement 20 ungehindert unterhalb des Elektromagneten 11 vorbei an der Feststellvorrichtung 10 verfahren kann. Somit kann die Feststellvorrichtung 10 überfahrbar ausgestaltet sein. Somit können mehrere unterschiedliche Positionen des Türflügels 100 feststellbar realisiert werden, indem jeweils eine erfindungsgemäße Feststellvorrichtung 10 in einer entsprechenden Position in der Führungsschiene 200 angeordnet werden kann. Außerdem ist die Feststellvorrichtung 10 aufgrund Ihrer Baugröße sogar nachträglich in vorhandenen Führungsschienen 200 montierbar, um die Führungsschienen 200 entsprechend der Erfindung aufzurüsten. Wenn bspw. der Türflügel 100 mithilfe der erfindungsgemäßen Feststellvorrichtung 10 in der Feststellposition II festgestellt wurde, wie es die Figur 1b zeigt, kann der Türflügel 100 ungehindert in die Offenposition III bewegt werden, und zwar ungeachtet des Zustandes des Elektromagneten 11. Beim Transportieren von spärlichen Objekten durch eine Türöffnung kann ein Benutzer, bspw. ein Umzugshelfer, ohne die zu transportierenden Objekte abstellen zu müssen, den Türflügel 100, bspw. mit einer Schulter, in Richtung der Offenposition III aufdrücken.

Wie es die Figuren 3a, 3b und 3c in einer perspektivischen, einer frontalen und einer seitlichen Ansicht auf den Grundkörper M zeigen, kann der Grundkörper M eine Höhe h aufweisen, die ca. 25% bis ca. 50%, vorzugsweise ca. 40% der Höhe H der Führungsschiene 200 beträgt. Zudem kann der Grundkörper M eine Länge I aufweisen, die ca. 2 bis ca. 10, vorzugsweise ca. 7 Mal größer ist als seine Höhe h. Somit kann der Grundkörper M im Funktionsraum 201 der Führungsschiene 200 aufgenommen werden, obwohl der Bauraum im Funktionsraum 201 in der vertikalen Richtung z begrenzt ist, aber nicht in der horizontalen Richtung x entlang der Führungsschiene 200. Der Grundkörper M kann ferner eine Breite b aufweisen, die etwas kleiner ist als die Breite der Führungsschiene 200 Dabei kann der Elektromagnet 11 in die Länge I gezogen werden, um dessen Bauhöhe h zu reduzieren. Somit kann über die Länge I des Elektromagnetes 11 eine ausreichende Haltekraft F für das Gleitelement 20 erzeugt werden, wobei über die geringe Höhe h des Elektromagneten 11 er im oberen Funktionsraum 201 der Führungsschiene 200 angeordnet werden kann. Somit kann das Gleitelement 20 ungehindert unterhalb des Elektromagneten 11 im unteren Führungsraum 202 der Führungsschiene 200 verfahren, ohne dass der Elektromagnet 11 dem Gleitelement 20 im Wege steht. Im Betriebszustand 1 des Elektromagneten 11 kann ferner der Anker 12 derart angesteuert werden, dass das Gleitelement 20 innerhalb der Führungsschiene 200 angehalten wird. Der Elektromagnet 11 ist als ein reiner Haftmagnet ausgeführt, um eine einstellbare Feststellweite w zu generieren und das Gleitelement 20 nur bei einer unmittelbaren Annährung an die Feststellvorrichtung 10 anzuhalten, ohne weitere elektronische Komponenten des Türflügels 100 zu beeinträchtigen.

Wie es zudem die Figuren 3a und 3b und im Nachfolgenden die Figuren 4 bis 9 zeigen, kann der Elektromagnet 11 einen magnetischen Kern 18 aufweisen. Weiterhin ist es denkbar, dass ein Gehäuse 19 für den Elektromagneten 11 vorgesehen sein kann, welches gemäß einem Ausführungsbeispiel der Erfindung als ein magnetischer Rückschlusskörper ausgebildet sein kann.

Wie es ferner die Figur 4 zeigt, kann der Elektromagnet 11 gemäß einem Ausführungsbeispiel der Erfindung aus mindestens zwei nebeneinander angeordneten Spulen S1, S2, S3, S4 zusammengesetzt sein. Die Figur 4 zeigt lediglich beispielhaft vier nebeneinander angeordnete Spulen S1, S2, S3, S4. Mit einer variablen Anzahl an S1, S2, S3, S4 kann die Haltekraft F des Elektromagneten 11 stufenweise eingestellt, bspw. vergrößert, werden. Dies kann vorteilhaft sein, um die erfindungsgemäße Feststellvorrichtung 10 mit unterschiedlichen Ausführungen des Türflügels 100, der zargenseitigen Führungsschiene 200, eines Antriebes und/oder eines Einsatzortes des Türflügels 100 verwenden zu können. Auf diese Weise kann eine modelübergreifende Feststellvorrichtung 10 für unterschiedliche Anwendungen bereitgestellt werden, die nach Art eines Bausatzes zusammengestellt werden kann.

Wie es weiterhin die Figur 5 zeigt, kann der Elektromagnet 11 gemäß einem weiteren Ausführungsbeispiel der Erfindung endseitig mindestens eine elektrisch isolierende Abdeckscheibe 13 aufweisen, um einen Magnetfluss m zu gestalten und eine Feststellweite w des Elektromagneten 11 zu gestalten (vgl. Figur 6). Außerdem kann somit, zumindest teilweise die Eindringtiefe des elektromagnetischen Feldes in den Anker 12 beeinflusst werden. Vorteilhafterweise kann dadurch ein reiner Haftmagnet realisiert werden.

Wie es des Weiteren die Figur 6 zeigt, kann der Anker 12 gemäß einem Ausführungsbeispiel der Erfindung hülsenartig, vorzugsweise mit einer stirnseitigen Ankerplatte 14 und einem umlaufenden, zylindermantelförmigen Mantelelement 15, ausgebildet sein, um den Elektromagneten 11 axial und zumindest zum Teil radial einzugrenzen. Somit kann die Haltekraft F des Elektromagneten 11 auch bei einer geringen Feststellweite w erhöht werden.

Wie es zudem die Figur 7 zeigt, kann gemäß einem weiteren Ausführungsbeispiel der Erfindung der Elektromagnet 11 oder der Anker 12 einen Stößel 16 aufweisen, um den Anker 12 beim Überführen des Elektromagneten 11 aus dem Betriebszustand 1 in den Ruhezustand 2 entgegen einer Restmagnetisierung im Anker 12 vom Elektromagneten 11 zu lösen.

Wie es die Figur 8 im Nachfolgenden zeigt, kann der Stößel 16 federelastisch mit einer Lösekraft L beaufschlag sein, um ein Lösen des Ankers 12 vom Elektromagneten 11 beim Überführen des Elektromagneten 11 aus dem Betriebszustand 1 in den Ruhezustand 2 entgegen einer Restmagnetisierung im Anker 12 zu erleichtern. Somit kann ein schnelles Schalten der Feststellvorrichtung 10 ermöglicht werden.

Die Figur 9 zeigt noch ein Ausführungsbeispiel einer Feststellvorrichtung 10 mit einem Elektromagneten 11, der eine Spule 17 aufweist, deren Windungen um eine Hochachse z des Elektromagneten 11 bzw. der Führungsschiene 200 angeordnet sind. Dadurch kann der Bauraum entlang der Führungsschiene 200 auf eine vorteilhafte Weise ausgenutzt werden. Dabei wird eine Haltekraft F erzeugt, die senkrecht zur Erstreckungsrichtung x des Elektromagneten 11 bzw. der Führungsschiene 200 verläuft. Um die Haltekraft F auf den Anker 12 zu übertragen, kann der Anker 12 unterhalb des Elektromagneten 11 angeordnet sein. Dabei kann der Anker 12 einen flächigen Körper A aufweisen, der parallel zur Längserstreckungsrichtung x des Elektromagneten 11 bzw. der Führungsschiene 200 angeordnet sein kann. Dadurch kann die Haltekraft F des Elektromagneten 11 mit Windungen um seine Hochachse z einen Reibschluss für den Anker 12 bereitstellen. Mit einer entsprechenden Anzahl an Windungen und bei einem entsprechend langen Anker 12 kann der Reibschluss eine zuverlässige Haltekraft F am Anker 12 ausüben. Mit einer wachsenden Anzahl an Windungen kann vorteilhafterweise eine Haltekraft F ohne eine Aufmagnetisierung bereitgestellt werden.

Ferner zeigt die Figur 10 noch ein Ausführungsbeispiel der Erfindung, gemäß welchem der Elektromagnet 11 als ein Läufer eines Linearmotors ausgebildet sein kann, um die Bewegung des Ankers 12 aktiv anzusteuern. In diesem Ausführungsbeispiel bewegen sich der Elektromagnet 11 und der Anker 12 zusammen. Dadurch kann die Position des Ankers 12 zusammen mit der Position des Elektromagneten 11 variabel und stufenlos in beide Richtungen eingestellt werden. Somit kann je nach Wunsch und je nach Position des Türflügels 100 eine stufenlos einstellbare Haltekraft F realisiert werden. Somit können die Einsatzmöglichkeiten der Feststellvorrichtung 10 erweitert werden.

Die Figur 11 zeigt schließlich eine Türanlage mit einem Türflügel 100, welcher an einer Türzarge 101 schwenkbar angeordnet ist. An der Türzarge 101 kann eine erfindungsgemäße Führungsschiene 200 zum Führen des Türflügels 100 zwischen einer Offenposition III und einer Schließposition I angeordnet werden, aufweisend wenigstens eine Feststellvorrichtung 10 zum Feststellen des Türflügels 100 in einer Feststellposition II zwischen der Offenposition III und der Schließposition I, die wie oben anhand der Figuren 1a bis 10 beschrieben ausgebildet sein kann.

Die voranstehende Beschreibung der Figuren 1 bis 11 beschreibt die vorliegende Erfindung ausschließlich im Rahmen von Beispielen. Selbstverständlich können einzelne Merkmale der Ausführungsformen, sofern es technisch sinnvoll ist, frei miteinander kombiniert werden, ohne den Rahmen der Erfindung zu verlassen.

### Bezugszeichenliste

- 10: Feststellvorrichtung
- 11: Elektromagnet
- 12: Anker
- 13: Abdeckscheibe
- 14: Ankerplatte
- 15: Mantelelement
- 16: Stößel
- 17: Spule
- 18: Kern
- 19: Gehäuse

- 20: Gleitelement

- 30: Hebelelement

- 100: Türflügel
- 101: Türzarge

- 200: Führungsschiene
- 201: Funktionsraum
- 202: Führungsraum

- 1: Betriebszustand
- 2: Ruhezustand
- I: Schließposition
- II: Feststellposition
- III: Offenposition

- A: flächiger Körper des Ankers
- H: Höhe der Führungsschiene
- F: Haltekraft
- L: Lösekraft
- M: Grundkörper

- S1: Spule
- S2: Spule
- S3: Spule
- S4: Spule

- b: Breite des Grundkörpers
- h: Höhe des Grundkörpers
- I: Länge des Grundkörpers

- m: Magnetfluss
- w: Feststellweite

- x: Längsachse des Elektromagneten bzw. der Führungsschiene
- y: Querachse des Elektromagneten bzw. der Führungsschiene
- z: Hochachse des Elektromagneten bzw. der Führungsschiene

## Patentansprüche

1. Feststellvorrichtung (10) zum Feststellen eines Türflügels (100) in einer Feststellposition (II) zwischen einer Offenposition (III) und einer Schließposition (I),
wobei der Türflügel (100) mittels eines Gleitelementes (20) der Feststellvorrichtung (10), welches in einer Führungsschiene (200) der Feststellvorrichtung (10) längsverschiebbar eingreift, zwischen der Offenposition (III) und der Schließposition (I) bewegbar führbar ist,
aufweisend:
einen Elektromagneten (11) mit einem Anker (12), der in eine mechanische Wirkverbindung mit dem Gleitelement (20) zum Feststellen des Türflügels (100) bringbar ist, um den Türflügel (100) in der Feststellposition (II) zwischen der Offenposition (III) und der Schließposition (I) anzuhalten,
wobei in einem Betriebszustand (1) des Elektromagneten (11) das Gleitelement (20) in der Führungsschiene (200) feststellbar ist,
und in einem Ruhezustand (2) des Elektromagneten (11) das Gleitelement (20) in der Führungsschiene (200) frei bewegbar ist, wobei der Elektromagnet (11) einen flachen Grundkörper (M) aufweist, der in einem oberen Funktionsraum (201) der Führungsschiene (200) anordbar ist, sodass das Gleitelement (20) im
Betriebszustand (1) des Elektromagneten (11) in einem unteren Führungsraum (202) der Führungsschiene (200) vorbei an der Feststellvorrichtung (10) bewegbar ist, um den Türflügel (100) aus der Feststellposition (II) in die Offenposition (III) zu überführen, wobei der Elektromagnet (11) als ein Haftmagnet ausgeführt ist.

2. Feststellvorrichtung (10) nach Anspruch 1,
**dadurch gekennzeichnet,**
**dass** der Grundkörper (M) eine Höhe (h) aufweist, die ca. 25% bis ca. 50%, vorzugsweise ca. 40% der Höhe (H) der Führungsschiene (200) beträgt,
und/oder dass der Grundkörper (M) eine Länge (I) aufweist, die ca. 2 bis ca. 10, vorzugsweise ca. 7 Mal größer ist als seine Höhe (h) ist.

3. Feststellvorrichtung (10) nach einem der vorhergehenden Ansprüche,
**dadurch gekennzeichnet,**
**dass** der Elektromagnet (11) aus mindestens zwei nebeneinander angeordneten Spulen (S1, S2, S3, S4) zusammengesetzt ist.

4. Feststellvorrichtung (10) nach einem der vorhergehenden Ansprüche,
**dadurch gekennzeichnet,**
**dass** der Elektromagnet (11) endseitig mindestens eine elektrisch isolierende Abdeckscheibe (13) aufweist, um einen Magnetfluss (m) zu gestalten und eine Feststellweite (w) des Elektromagneten (11) zu bestimmen.

5. Feststellvorrichtung (10) nach einem der vorhergehenden Ansprüche,
**dadurch gekennzeichnet,**
**dass** der Anker (12) hülsenartig, vorzugsweise mit einer Ankerplatte (14) und einem Mantelelement (15), ausgebildet ist, um den Elektromagneten (11) axial und zumindest zum Teil radial einzugrenzen.

6. Feststellvorrichtung (10) nach einem der vorhergehenden Ansprüche,
**dadurch gekennzeichnet,**
**dass** der Elektromagnet (11) oder der Anker (12) einen, vorzugsweise federelastisch mit einer Lösekraft (L) belasteten und/oder elastischen, Stößel (16) aufweist, um den Anker (12) beim Überführen des Elektromagneten (11) aus dem Betriebszustand (1) in den Ruhezustand (2) entgegen einer Restmagnetisierung im Anker (12) vom Elektromagneten (11) zu lösen.

7. Feststellvorrichtung (10) nach einem der vorhergehenden Ansprüche,
**dadurch gekennzeichnet,**
**dass** der Elektromagnet (11) eine Spule (17) aufweist, deren Windungen um eine Hochachse (z) des Elektromagneten (11) angeordnet sind,
und/oder dass der Anker (12) einen flächigen Körper (A) aufweist, der parallel zur Längserstreckungsrichtung (x) des Elektromagneten (11) angeordnet ist.

8. Feststellvorrichtung (10) nach einem der vorhergehenden Ansprüche,
**dadurch gekennzeichnet,**
**dass** der Elektromagnet (11) als ein Läufer eines Linearmotors ausgebildet ist, um die Bewegung des Ankers (12) aktiv anzusteuern, und/oder dass der Elektromagnet (11) ein Gehäuse (19) aufweist, welcher als ein magnetischer Rückschlusskörper ausgebildet ist.

## Claims

1. A hold-open device (10) for holding open a door leaf (100) in a hold-open position (II) between an open position (III) and a close position (I),
wherein, by means of a slide element (20) of the hold-open device (10), which length-displaceably engages in a guide rail (200) of the hold-open device (10), the door leaf (100) is movably guidable between the open position (III) and the close position (I),
including:
an electromagnet (11) with an armature (12), which can be brought into mechanical operative connection with the slide element (20) for retaining the door leaf (100), for stopping the door leaf (100) in the hold-open position (II) between the open position (III) and the close position (I),
wherein, in an operating condition (1) of the electromagnet (11), the slide element (20) is arrestable in the guide rail (200),
and in an idle condition (2) of the electromagnet (11), the slide element (20) is freely movable in the guide rail (200),
wherein the electromagnet (11) includes a flat basic body (M), which can be disposed in an upper functional space (201) of the guide rail (200), so that, in the operating condition (1) of the electromagnet (11), the slide element (20), in a lower guide space (202) of the guide rail (200), is movable past the hold-open device (100), for transferring the door leaf (100) from the hold-open position (II) to the open position (III), wherein the electromagnet (11) is formed as a clamping magnet.

2. The hold-open device (10) according to claim 1,
**characterized in**
**that** the basic body (M) has a height (h), which is approx. 25 % to approx. 50 %, preferably approx. 40 % of the height (H) of the guide rail (200),
and/or in that the basic body (M) has a length (I), which is approx. 2 to approx. 10 times, preferably approx. 7 times larger than the height (h) thereof.

3. The hold-open device (10) according to any of the preceding claims.
**characterized in**
**that** the electromagnet (11) is composed of at least two coils (S1, S2, S3, S4) disposed next to each other.

4. The hold-open device (10) according to any of the preceding claims.
**characterized in**
**that**, at the end side, the electromagnet (11) includes at least one electric insulating cover disc (13), for creating magnetic flow (m) and for determining an arresting width (w) of the electromagnet (11).

5. The hold-open device (10) according to any of the preceding claims.
**characterized in**
**that** the armature (12) is formed shell-like, preferably with an armature plate (14) and an envelope element (15), for axially and at least partially radially delimiting the electromagnet (11).

6. The hold-open device (10) according to any of the preceding claims.
**characterized in**
**that** the electromagnet (11) or the armature (12) has a tappet (16), which preferably is spring-elastically loaded with a release force (L), and/or an elastic tappet (16), for releasing the armature (12) from the electromagnet (11) against a residual magnetisation in the armature (12), when transferring the electromagnet (11) from the operating condition (1) to the idle condition (2).

7. The hold-open device (10) according to any of the preceding claims.
**characterized in**
**that** the electromagnet (11) has a coil (17), the windings thereof being disposed about a high axis (z) of the electromagnet (11),
and/or the armature (12) has a flat body (A), which is disposed parallel to the longitudinal extension direction (x) of the electromagnet (11).

8. The hold-open device (10) according to any of the preceding claims.
**characterized in**
**that** the electromagnet (11) is formed as a rotor of a linear motor for actively controlling the movement of the armature (12) and/or in that the electromagnet (11) includes a housing (19), which is formed as a magnetic keeper.

## Revendications

1. Dispositif de retenue (10) pour retenir un vantail de porte (100) en une position de retenue (II) entre une position ouverte (III) et une position fermée (I),
le vantail de porte (100) étant guidable de façon mobile entre la position ouverte (III) et la position fermée (I) au moyen d'un élément glissant (20) du dispositif de retenue (10), lequel élément engage de façon déplaçable linéairement en un rail de guidage (200),
présentant :
un électro-aimant (11) avec une armature (12), lequel peut-être amené en une connexion opérationnelle mécanique avec l'élément glissant (20) pour retenir le vantail de porte (100) pour stopper le vantail de porte (100) en la position de retenue (II) entre la position ouverte (III) et la position fermée (I),
en un état de service (1) de l'électro-aimant (11), l'élément glissant (20) étant arrêtable dans le rail de guidage (200),
et en un état de repos (2) de l'électro-aimant (11), l'élément glissant (20) étant librement mobile dans le rail de guidage (200),
l'électro-aimant (11) ayant un corps de base (M) plat, qui est agençable dans un espace fonctionnel (201) supérieur du rail de guidage (200) de sorte que, en l'état de service (1) de l'électro-aimant (11), dans un espace de guidage (202) inférieur du rail de guidage (200), l'élément glissant (20) pouvant être déplacé devant le dispositif de retenue (10) pour transférer le vantail de porte (100) de la position de retenue (II) vers la position ouverte (III), l'électro-aimant (11) étant aménagé comme aimant de retenue.

2. Dispositif de retenue (10) selon la revendication 1,
**caractérisé en ce**
**que** le corps de base (M) a une hauteur (h), qui est environ 25 % à environ 50 %, de préférence environ 40 % de la hauteur (H) du rail de guidage (200),
et/ou que le corps de base (M) a une longueur (I), qui est environ 2 à environ 10 fois, de préférence environ 7 fois plus grande que sa hauteur (h).

3. Dispositif de retenue (10) selon l'une des revendications précédentes,
**caractérisé en ce**
**que** l'électro-aimant (11) est composé au moins de deux bobines (S1, S2, S3, S4) agencées l'une à côté de l'autre.

4. Dispositif de retenue (10) selon l'une des revendications précédentes,
**caractérisé en ce**
**que** l'électro-aimant (11) du côté extrémité présente au moins une plaque de recouvrement (13) isolante pour générer un flux magnétique (m) et pour déterminer une largeur de retenue (w) de l'électro-aimant (11).

5. Dispositif de retenue (10) selon l'une des revendications précédentes,
**caractérisé en ce**
**que** l'armature (12) est aménagée comme manchon, de préférence avec une plaque d'armature (14) et un élément d'enveloppe (15) pour délimiter l'électro-aimant (11) axialement et au moins en partie radialement.

6. Dispositif de retenue (10) selon l'une des revendications précédentes,
**caractérisé en ce**
**que** l'électro-aimant (11) ou l'armature (12) présente un poussoir (16) de préférence chargé élastiquement par ressort avec une force de desserrage (L) et/ou poussoir élastique (16) pour desserrer l'armature (12) de l'électro-aimant (11) contre une magnétisation résiduelle dans l'armature (12) pendant le transfert de l'électro-aimant (11) de l'état de service (1) vers l'état de repos (2).

7. Dispositif de retenue (10) selon l'une des revendications précédentes,
**caractérisé en ce**
**que** l'électro-aimant (11) comprend une bobine (17) dont les enroulements sont agencés autour d'un axe haut (z) de l'électro-aimant (11),
et/ou que l'armature (12) a un corps (A) de type surface plane, lequel est agencé parallèlement à la direction d'extension longitudinale (x) de l'électro-aimant (11).

8. Dispositif de retenue (10) selon l'une des revendications précédentes,
**caractérisé en ce**
**que** l'électro-aimant (11) est aménagé comme rotor d'un moteur linéaire pour contrôler activement le mouvement de l'armature (12) et/ou que l'électro-aimant (11) a un boîtier (19) qui est aménagé comme corps de culasse magnétique.
